# EUROPÄISCHE PATENTSCHRIFT

(11) **EP 1 090 864 B1**
(45) Veröffentlichungstag und Bekanntmachung des Hinweises auf die Patenterteilung: **14.04.2004**
(21) Anmeldenummer: 00119979.3
(22) Anmeldetag: 14.09.2000
(51) Int. Cl.: B65H 23/00

(54) **Behandlungsvorrichtung für Materialbahnen**
Processing apparatus for material webs
Appareil de traitement pour des bandes de matériau

(30) Priorität: 04.10.1999 DE 19947694
(43) Veröffentlichungstag der Anmeldung: 11.04.2001
(73) Patentinhaber: Fluor Technik System GmbH, 36341 Lauterbach (DE)
(72) Erfinder: Möller, Bernd, 36341 Lauterbach (DE)
(74) Vertreter: Hebing, Norbert

(56) Entgegenhaltungen:
- US-A- 2 780 878
- US-A- 3 638 845
- US-A- 3 926 353
- US-A- 4 760 946

## Beschreibung

Die Erfindung betrifft eine Behandlungsvorrichtung für Materialbahnen, bei der eine Behandlungskammer eine Behandlungswalze und zwei Umlenkwalzen aufweist, die die Materialbahn zum teilweisen Umschlingen der Behandlungswalze umlenken.

Materialbahnen müssen oftmals in einer abgeschlossenen Behandlungskammer behandelt werden. Das ist beispielsweise bei Fluorieranlagen der Fall, welche dazu dienen können, Materialbahnen aus Kunststoff durch Einwirkung von Fluor benetzbar zu machen. Ein anderer, wesentlicher Anwendungsfall für solche Behandlungsvorrichtungen ist die Beschichtung von Folien, beispielsweise durch Bedampfen mit einem Metall. Als Beispiel für den Stand der Technik sei auf die DE 42 07 526 C2 die US 2 780 878 und die US 4 760 946 verwiesen. Dieses Bedampfen erfolgt unter Vakuum innerhalb der Behandlungskammer. Hierbei muss die einlaufende und auslaufende Materialbahn dichtend durch die Wand der Behandlungskammer geführt werden, damit keine Luft in die Behandlungskammer eintreten kann. Handelt es sich bei der Behandlungskammer um eine Fluorierkammer, dann muss diese nach außen hin dicht sein, damit kein für die Umwelt schädliches Fluor nach außen dringen kann.

Bei den bisher gebräuchlichen Behandlungsvorrichtungen ragt die Behandlungswalze mit einem Teil ihrer Mantelfläche aus der Behandlungskammer heraus. Deshalb ist es notwendig, zwischen der Wand der Behandlungskammer und der Behandlungswalze Dichtmittel vorzusehen. Das bereitet Schwierigkeiten, wenn die zu behandelnden Materialbahnen Dickenschwankungen unterliegen und nicht elastisch verformbar sind. Oftmals ist die Behandlungswalze auch beheizt und aufgrund des Behandlungsverfahrens so gestaltet, dass ihr gegenüber ein Abdichten Schwierigkeiten bereitet.

Der Erfindung liegt das Problem zugrunde, eine Behandlungsvorrichtung der eingangs genannten Art so zu gestalten, dass ein zuverlässiges Abdichten der Behandlungskammer auch bei Dickenschwankungen der Materialbahn mit möglichst geringem Aufwand möglich ist.

Dieses Problem wird erfindungsgemäß dadurch gelöst, dass die Behandlungswalze vollständig innerhalb der Behandlungskammer angeordnet ist und die Umlenkwalzen mit ihrer Mantelfläche in die Behandlungskammer hineinragen und mit Vorspannung gegen Dichtflächen anliegen.

Durch diese Gestaltung braucht zur Behandlungswalze hin nicht abgedichtet zu werden. Die Behandlungswalze kann deshalb frei für die Aufgabe der Behandlung der Materialbahn gestaltet werden und vielfältige Aufgaben erfüllen, die oftmals nicht oder nur schwierig mit dem Erfordernis einer Abdichtung zu vereinbaren sind. Gemäß der Erfindung erfolgt die Abdichtung statt zur Behandlungswalze zu den Umlenkwalzen hin. Da diese außer der Umlenkung der Materialbahn keine weitere Funktion zu erfüllen haben, können sie problemlos so gestaltet sein, dass sie diese beiden Funktionen optimal auszuüben vermögen. Die Vorspannung der Umlenkwalzen führt dazu, dass diese bei Dickenschwankungen ausweichen können, so dass sie auch bei nicht elastischen Materialbahnen stets mit optimaler Andrückkraft gegen die Materialbahn und die Dichtfläche anliegen.

Besonders vorteilhaft ist es, wenn die Umlenkwalzen durch jeweils einen pneumatischen Druckzylinder radial zur Behandlungswalze verfahrbar und gegen die Dichtflächen vorgespannt sind. Bei einer solchen Ausgestaltung kann man die Andrückkraft der jeweiligen Umlenkwalze gegen ihre Dichtflächen optimal einstellen.

Die Behandlungskammer ist gegenüber ihrer Umgebung besonders zuverlässig abgeschottet, wenn die Umlenkwalzen in einer Vorkammer angeordnet sind, welche durch eine Zwischenwand von der Behandlungskammer abgetrennt ist, und wenn die Zwischenwand für jede Umlenkwalze jeweils eine Durchbrechung hat, welche zu beiden Seiten der jeweiligen Umlenkwalze durch eine in Längsrichtung der Umlenkwalze verlaufende Dichtung abgedichtet ist, welche die Dichtflächen bilden.

Eine besonders gute Abdichtung erreicht man, wenn gemäß einer anderen Ausgestaltung jeweils eine Dichtfläche durch Anlage der jeweiligen Umlenkwalze an der Behandlungswalze gebildet ist. Hierdurch kann man vermeiden, dass es zwischen der Materialbahn und der jeweiligen Dichtfläche zu einer gleitenden Reibung kommt. Wenn man einen möglichst großen Behandlungsbereich verwirklichen will, dann kann man natürlich auch die Behandlungswalze mit beträchtlichem Abstand von den Umlenkwalzen anordnen, so dass die Materialbahn innerhalb der Behandlungskammer über einen entsprechend großen Bereich frei verläuft und sich auf ihrer Rückseite nur im Bereich der Behandlungswalze auf dieser abstützt.

Wenn in der Behandlungsvorrichtung die Materialbahn durch ein Behandlungsgas behandelt werden soll, dann erreicht man eine besonders intensive Behandlung, wenn nahe der Einlaufseite der Materialbahn in der Behandlungskammer eine gegen die einlaufende Materialbahn gerichtete Anblasdüse für Behandlungsgas angeordnet ist. Zur weiteren Optimierung trägt es bei, wenn die Anblasdüse zum ausschließlichen Zuführen des Behandlungsgases über eine Gasumwälzleitung ausgebildet ist.

Eine Anpassung an Behandlungsbahnen aus unterschiedlichen Materialien ist auch dadurch möglich, dass Steuermittel zum Steuern der Temperatur der Behandlungswalze vorgesehen sind.

Einen Übertritt von Behandlungsgas in die Umgebung lässt sich ganz besonders sicher dadurch ausschließen, dass in der Vorkammer nahe einer Bahneinlauföffnung und nahe einer Bahnauslauföffnung jeweils eine Gasabsaugung angeordnet ist.

Besonders vorteilhaft ist die erfindungsgemäße Behandlungsvorrichtung einsetzbar, wenn sie zur Fluorbehandlung von Materialbahnen ausgebildet ist.

Die Erfindung lässt verschiedene Ausführungsformen zu. Zur weiteren Verdeutlichung ihres Grundprinzips ist eine davon in der Zeichnung dargestellt und wird nachfolgend beschrieben.

Die Zeichnung zeigt einen vertikalen Schnitt durch eine Behandlungsvorrichtung, welche in einem Gehäuse 1 eine Behandlungskammer 2 und eine von dieser durch eine Zwischenwand 4 abgeteilte Vorkammer 3 hat. In der Behandlungskammer 2 ist eine Behandlungswalze 5 drehbar angeordnet, der eine Materialbahn 6 über eine Umlenkwalze 7 zugeführt wird und von der die Materialbahn 6 über eine weitere Umlenkwalze 8 abläuft. Diese Umlenkwalzen 7, 8 ragen jeweils mit einem Teilbereich ihrer Mantelfläche in die Behandlungskammer 2 hinein. Zu diesem Zweck hat die Zwischenwand 4 zwei Durchbrechungen 9, 10, welche von Dichtungen 11, 12, 13, 14 eingefasst sind, die jeweils Dichtflächen 15, 16 bilden.

Die beiden Umlenkwalzen 7, 8 sind jeweils durch einen pneumatischen Druckzylinder 17, 18 in Richtung der Drehachse 23 der Behandlungswalze 5 verfahrbar und in Richtung der Behandlungswalze 5 vorgespannt. Dadurch liegen sie mit Vorspannung gegen die Dichtflächen 15, 16 an. Die Dichtungen 11, 12, 13, 14 können jedoch auch derart elastisch gestaltet sein, dass die Umlenkwalzen 7, 8 sich über die von ihnen umgelenkte Materialbahn 6 mit Vorspannung auf der Behandlungswalze 5 abstützen. Dann kommt es dort zur Bildung einer Dichtfläche 19 und damit einer Abdichtung, so dass die Dichtungen 12, 13 ihre Bedeutung verlieren.

Ein weiteres, wichtiges Merkmal der Erfindung ist eine Anblasdüse 20, welche an der Einlaufseite des Gehäuses 1 in der Behandlungskammer 2 angeordnet ist und das Behandlungsgas unmittelbar nach dem Einlauf der Materialbahn 6 gegen die Materialbahn 6 bläst.

In der Vorkammer 3 erkennt man jeweils nahe der Einlaufseite bzw. Auslaufseite der Materialbahn 6 eine Gasabsaugung 21, 22, durch die eventuell in die Vorkammer 3 gelangendes Behandlungsgas abgesaugt wird. Die Gasabsaugung 21, 22 ist derart eingestellt, dass in der Vorkammer 3 stets geringer Unterdruck herrscht und deshalb ständig Außenluft in die Vorkammer 3 strömt und eine umgekehrte Gasströmung ausgeschlossen ist.

### Bezugszeichenliste

- 1: Gehäuse
- 2: Behandlungskammer
- 3: Vorkammer
- 4: Zwischenwand
- 5: Behandlungswalze

- 6: Materialbahn
- 7: Umlenkwalze
- 8: Umlenkwalze
- 9: Durchbrechung
- 10: Durchbrechung

- 11: Dichtung
- 12: Dichtung
- 13: Dichtung
- 14: Dichtung
- 15: Dichtfläche

- 16: Dichtfläche
- 17: Druckzylinder
- 18: Druckzylinder
- 19: Dichtfläche
- 20: Anblasdüse

- 21: Gasabsaugung
- 22: Gasabsaugung
- 23: Drehachse

## Patentansprüche

1. Behandlungsvorrichtung für Materialbahnen, bei der eine Behandlungskammer eine Behandlungswalze und zwei Umlenkwalzen aufweist, die die Materialbahn zum teilweisen Umschlingen der Behandlungswalze umlenken, wobei die Behandlungswalze (5) vollständig innerhalb der Behandlungskammer (2) angeordnet ist **dadurch gekennzeichnet, dass** die Umlenkwalzen (7, 8) mit ihrer Mantelfläche in die Behandlungskammer (2) hineinragen und mit Vorspannung gegen Dichtflächen (15, 16) anliegen.

2. Behandlungsvorrichtung nach Anspruch 1, **dadurch gekennzeichnet, dass** die Umlenkwalzen (7, 8) durch jeweils einen pneumatischen Druckzylinder radial zur Behandlungswalze (5) verfahrbar und gegen die Dichtflächen (15, 16) vorgespannt sind.

3. Behandlungsvorrichtung nach den Ansprüchen 1 oder 2, **dadurch gekennzeichnet, dass** die Umlenkwalzen (7, 8) in einer Vorkammer (3) angeordnet sind, welche durch eine Zwischenwand (4) von der Behandlungskammer (2) abgetrennt ist, und dass die Zwischenwand (4) für jede Umlenkwalze (7, 8) jeweils eine Durchbrechung (9, 10) hat, welche zu beiden Seiten der jeweiligen Umlenkwalze (7, 8) durch eine in Längsrichtung der Umlenkwalze (7, 8) verlaufende. Dichtung (11, 12, 13, 14) abgedichtet ist, welche die Dichtflächen (15, 16) bilden.

4. Behandlungsvorrichtung nach zumindest einem der vorangehenden Ansprüche, **dadurch gekennzeichnet, dass** jeweils eine Dichtfläche (19) durch Anlage der jeweiligen Umlenkwalze (7, 8) an der Behandlungswalze (5) gebildet ist.

5. Behandlungsvorrichtung nach zumindest einem der vorangehenden Ansprüche, **dadurch gekennzeichnet, dass** nahe der Einlaufseite der Materialbahn (6) in der Behandlungskammer (2) eine gegen die einlaufende Materialbahn (6) gerichtete Anblasdüse (20) für Behandlungsgas angeordnet ist.

6. Behandlungsvorrichtung nach Anspruch 4, **dadurch gekennzeichnet, dass** die Anblasdüse (20) zum ausschließlichen Zuführen des Behandlungsgases über eine Gasumwälzleitung ausgebildet ist.

7. Behandlungsvorrichtung nach zumindest einem der vorangehenden Ansprüche, **dadurch gekennzeichnet, dass** Steuermittel zum Steuern der Temperatur der Behandlungswalze (5) vorgesehen sind.

8. Behandlungsvorrichtung nach zumindest einem der vorangehenden Ansprüche, **dadurch gekennzeichnet, dass** in der Vorkammer (3) nahe einer Bahneinlauföffnung und nahe einer Bahnauslauföffnung jeweils eine Gasabsaugung (21, 22) angeordnet ist.

9. Behandlungsvorrichtung nach zumindest einem der vorangehenden Ansprüche, **dadurch gekennzeichnet, dass** sie zur Fluorbehandlung von Materialbahnen (6) ausgebildet ist.

## Claims

1. Processing apparatus for material webs in which a treatment chamber has a treatment roller and two deflection rollers which divert the material web so that it partially wraps the treatment roller, the treatment roller (5) being arranged wholly inside the treatment chamber (2), **characterized in that** the deflection rollers (7, 8) project by their cylindrical surface into the treatment chamber (2) and bear with preloading against sealing faces (15, 16).

2. Processing apparatus according to Claim 1, **characterized in that** each deflection roller (7, 8) is traversable radially in relation to the treatment roller (5), and preloaded against the sealing faces (15, 16), by a pneumatic pressure cylinder.

3. Processing apparatus according to Claim 1 or Claim 2, **characterized in that** the deflection rollers (7, 8) are arranged in a prechamber (3) which is separated from the treatment chamber (2) by a partition (4), and **in that** the partition (4) for each deflection roller (7, 8) has an aperture (9, 10) which is sealed on either side of the deflection roller (7, 8) concerned by a seal (11, 12, 13, 14) running in the longitudinal direction of the deflection roller (7, 8) and forming the sealing faces (15, 16).

4. Processing apparatus according to at least one of the preceding claims, **characterized in that** a sealing face (19) is formed by the bearing of each deflection roller (7, 8) on the treatment roller (5).

5. Processing apparatus according to at least one of the preceding claims, **characterized in that** a blower nozzle (20) for treatment gas, trained on the incoming material web (6), is arranged inside the treatment chamber (2), close to the entry side of the material web (6).

6. Processing apparatus according to Claim 4, **characterized in that** the blower nozzle (20) is configured for the sole supply of treatment gas via a gas recirculation line.

7. Processing apparatus according to at least one of the preceding claims, **characterized in that** control means are provided for controlling the temperature of the treatment roller (5).

8. Processing apparatus according to at least one of the preceding claims, **characterized in that** gas extractor ports (21, 22) are provided in the prechamber (3), one near a web entry opening and one near a web exit opening.

9. Processing apparatus according to at least one of the preceding claims, **characterized in that** it is configured for fluorine treatment of material webs (6).

## Revendications

1. Dispositif de traitement pour bandes de matière dans lequel une chambre de traitement présente un rouleau de traitement et deux rouleaux de renvoi qui renvoient la bande de matière pour qu'elle s'enroule partiellement autour du rouleau de traitement, le rouleau de traitement (5) étant disposé entièrement à l'intérieur de la chambre de traitement (2), **caractérisé en ce que** les rouleaux de renvoi (7, 8) pénètrent avec leur surface cylindrique dans la chambre de traitement (2) et reposent avec une prétension contre des surfaces d'étanchéité (15, 16).

2. Dispositif de traitement selon la revendication 1, **caractérisé en ce que** les rouleaux de renvoi (7, 8) sont mobiles dans le sens radial par rapport au rouleau de traitement (5) chacun par un vérin pneumatique et sont prétendus contre les surfaces d'étanchéité (15, 16).

3. Dispositif de traitement selon la revendication 1 ou 2, **caractérisé en ce que** les rouleaux de renvoi (7, 8) sont disposés dans une chambre antérieure (3) qui est séparée de la chambre de traitement (2) par une cloison intermédiaire (4) et que la cloison intermédiaire (4) a pour chaque rouleau de renvoi (7, 8) une percée (9, 10) qui est étanche des deux côtés de chaque rouleau de renvoi (7, 8) par un joint (11, 12, 13, 14) s'étendant dans la direction longitudinale du rouleau de renvoi (7, 8) et formant les surfaces d'étanchéité (15,16).

4. Dispositif de traitement selon au moins l'une des revendications précédentes, **caractérisé en ce qu'**une surface d'étanchéité (19) est formée par contact de chaque rouleau de renvoi (7, 8) sur le rouleau de traitement (5).

5. Dispositif de traitement selon au moins l'une des revendications précédentes, **caractérisé en ce qu'**une buse de soufflage (20) pour du gaz de traitement, dirigée vers la bande de matière (6) entrante, est disposée dans la chambre de traitement (2), à proximité du côté entrée de la bande de matière (6).

6. Dispositif de traitement selon la revendication 4, **caractérisé en ce que** la buse de soufflage (20) est formée exclusivement pour l'alimentation en gaz de traitement par l'intermédiaire d'une tuyauterie de circulation de gaz.

7. Dispositif de traitement selon au moins l'une des revendications précédentes, **caractérisé en ce que** des moyens de commande sont prévus pour commander la température du rouleau de traitement (5).

8. Dispositif de traitement selon au moins l'une des revendications précédentes **caractérisé en ce qu'**une aspiration de gaz (21, 22) est disposée dans la chambre antérieure, à proximité d'une ouverture d'entrée de bande et à proximité d'une ouverture de sortie de bande.

9. Dispositif de traitement selon au moins l'une des revendications précédentes, **caractérisé en ce qu'**il est conçu pour le traitement au fluor de bandes de matière (6).
